# FASCICULE DE BREVET EUROPEEN

(11) **EP 3 486 483 B1**
(45) Date de publication et mention de la délivrance du brevet: **08.04.2020**
(21) Numéro de dépôt: 18207300.7
(22) Date de dépôt: 20.11.2018
(51) Int. Cl.: F04B 9/12, F04B 49/03, F04B 49/06, F04B 49/10

(54) **INSTALLATION DE POMPAGE COMPRENANT UNE POMPE PNEUMATIQUE ET UNE VANNE POUR RÉGULER L'ALIMENTATION DE LA POMPE EN GAZ COMPRIMÉ**
PUMPANLAGE, DIE EINE PNEUMATISCHE PUMPE UND EIN VENTIL ZUR REGULIERUNG DER PUMPENZUFÜHRUNG VON KOMPRIMIERTEM GAS UMFASST
PUMPING SYSTEM COMPRISING A PNEUMATIC PUMP AND A VALVE FOR CONTROLLING THE COMPRESSED GAS SUPPLY TO THE PUMP

(30) Priorité: 20.11.2017 FR 1760919
(43) Date de publication de la demande: 22.05.2019
(73) Titulaire: Exel Industries, 51200 Epernay (FR)
(72) Inventeur: KHALDI, Boussif, 95400 ARNOUVILLE (FR)
(74) Mandataire: Lavoix

(56) Documents cités:
- FR-A- 1 124 528
- US-A- 4 934 598
- US-A- 5 174 722
- US-A1- 2016 377 074

## Description

La présente invention concerne une installation de pompage comme défini dans la revendication 1, du type comprenant une pompe pneumatique pour pomper un fluide et un système d'alimentation de la pompe pneumatique en gaz comprimé, le système d'alimentation comprenant une source de gaz comprimé et une liaison fluidique reliant fluidiquement la source à la pompe pneumatique.

L'invention concerne également une installation de projection d'un produit de revêtement sur une surface à revêtir, du type comprenant un applicateur pour la projection du produit de revêtement sur la surface à revêtir et une installation de pompage pour le pompage du produit de revêtement et l'alimentation de l'applicateur avec ledit produit de revêtement.

Dans les installations de projection de produit de revêtement connues, par exemple de projection de peinture, les applicateurs, typiquement constitués par des pistolets de pulvérisation, sont généralement alimentés en produit de revêtement sous pression par une installation de pompage. Cette installation de pompage comprend habituellement des pompes pneumatiques disposées dans une pièce dédiée du bâtiment, communément appelée « cuisine de peinture », chacune pompant un produit de revêtement dans un bidon propre.

Ces pompes sont alimentées avec un gaz comprimé, généralement de l'air, qui est utilisé pour animer lesdites pompes d'un mouvement qui va permettre l'aspiration du produit de revêtement dans le bidon et le refoulement du produit de revêtement dans une liaison fluidique raccordant la pompe à l'un des applicateurs de l'installation. La force apportée par le gaz comprimé est dimensionnée pour permettre de compenser les pertes de charge dues à la circulation du produit de revêtement dans les conduits de la pompe et le refoulement de ce produit de revêtement, à la pression désirée, en direction de l'applicateur.

Un problème se pose toutefois lorsque le réservoir de produit de revêtement est vide. En effet, à ce stade, la pompe ne parvenant plus à aspirer de produit de revêtement, elle se désamorce et, la force apportée par le gaz comprimé ne rencontrant plus la résistance du produit de revêtement, la pompe s'emballe, ce qui risque d'endommager ses composants. Ce risque est d'autant plus élevé que, les pompes étant isolées dans une pièce spécifique, aucun opérateur ne se trouve à proximité pour réagir rapidement à l'emballement de l'une des pompes.

Pour résoudre ce problème, il a été proposé des pompes équipées de dispositifs anti-emballement, constitués par des membranes qui se bloquent en cas de fort appel en gaz sous pression, bloquant ainsi l'arrivée de gaz sous pression. Ces dispositifs anti-emballement sont toutefois peu fiables.

Il a également été proposé des dispositifs anti-emballement indépendants des pompes, adaptés pour couper l'alimentation en gaz comprimé des pompes en cas d'emballement de ces dernières grâce à une logique pneumatique complexe. Ces dispositifs anti-emballement sont toutefois très coûteux.

Des installations de pompage comprenant de tels dispositifs anti-emballement sont connues de US 2016/0377074, US 5 174 722 et US 4 934 598.

Un objectif de l'invention est ainsi de proposer une solution économique et fiable apte à limiter les risques d'emballement d'une pompe de produit de revêtement. Un autre objectif de l'invention est de permettre le rétro-équipement d'installations existantes avec la solution proposée.

A cet effet, l'invention a pour objet une installation de pompage du type précité, dans laquelle l'installation de pompage comprend également un système de régulation de l'alimentation de la pompe pneumatique en gaz comprimé, ledit système de régulation comprenant une vanne montée sur la liaison fluidique et permutable entre un état bloquant, dans laquelle la vanne empêche la circulation de gaz comprimé entre la source et la pompe pneumatique, et un état passant, dans laquelle la vanne permet la circulation de gaz comprimé entre la source et la pompe pneumatique.

Selon des modes de réalisation particuliers de l'invention, l'installation présente également l'une ou plusieurs des caractéristiques suivantes, prise(s) isolément ou suivant toute(s) combinaison(s) techniquement possible(s) :
- le système de régulation comprend un système de pilotage automatique de la vanne, ledit système de pilotage automatique comprenant un capteur de surveillance d'un paramètre, et un actionneur agissant sur la vanne pour permuter automatiquement la vanne de son état passant vers son état bloquant en fonction d'un signal produit par le capteur et représentatif du paramètre surveillé,
- le paramètre surveillé est constitué par un état de la pompe pneumatique,
- le capteur est propre à générer un signal électrique prédéterminé lorsqu'il détecte au moins un état prédéterminé de la pompe pneumatique, et l'actionneur est raccordé électriquement au capteur de manière à recevoir ce signal électrique lorsqu'il est généré, l'actionneur étant en outre adapté pour permuter la vanne de son état passant vers son état bloquant lorsqu'il reçoit ce signal électrique,
- l'état prédéterminé comprend un état emballé de la pompe pneumatique,
- la vanne comprend un corps définissant intérieurement un passage pour le gaz comprimé, un clapet monté mobile relativement au corps entre une position fermée, dans laquelle il obture le passage, et une position ouverte, dans laquelle il libère le passage, et un organe de rappel du clapet vers sa position fermée, l'actionneur étant propre à retenir le clapet dans sa position ouverte,
- l'actionneur présente un état actif dans lequel il exerce sur le clapet ouvert une force de retenue du clapet dans sa position ouverte, et un état inactif dans lequel l'actionneur n'exerce pas de force de retenue sur le clapet ouvert,
- l'actionneur est apte à être dans son état actif lorsqu'il n'est pas alimenté en courant électrique, et dans son état inactif lorsqu'il est alimenté en courant électrique,
- l'actionneur comprend une ventouse électromagnétique, en particulier une ventouse électromagnétique à aimant permanent,
- la vanne comprend une contreplaque métallique mobile conjointement avec le clapet de sorte à être plaquée contre la ventouse électromagnétique lorsque le clapet est ouvert, et à être à l'écart de la ventouse électromagnétique lorsque le clapet est fermé, la ventouse électromagnétique étant apte à exercer sur la contreplaque lorsque l'actionneur est dans son état actif une force de sollicitation de la contreplaque vers sa position plaquée, ladite force de sollicitation étant supérieure à la force de rappel lorsque le clapet est ouvert et étant inférieure à la force de rappel lorsque le clapet est fermé,
- le clapet est monté mobile relativement au corps en translation selon une direction longitudinale entre ses positions ouverte et fermée,
- le système de régulation comprend un bouton à actionnement manuel, en particulier un bouton poussoir, pour la permutation de la vanne depuis son état bloquant dans son état passant,
- l'installation de pompage comprend une enceinte de confinement dans laquelle la pompe pneumatique est installée, la vanne étant disposée hors de ladite enceinte de confinement,
- l'installation de pompage comprend un réservoir, en particulier un bidon, contenant le fluide, la pompe pneumatique étant apte à pomper le fluide contenu dans ledit réservoir.

L'invention a également pour objet une installation de projection d'un produit de revêtement sur une surface à revêtir, du type précité, dans laquelle l'installation de pompage est constituée par une installation de pompage telle que définie ci-dessus.

D'autres caractéristiques et avantages de l'invention apparaîtront à la lecture de la description qui va suivre, donnée uniquement à titre d'exemple et faite en se référant aux dessins annexés, dans lesquels :
- la Figure 1 est une vue schématique d'une installation de projection selon l'invention ;
- la Figure 2 est une vue en coupe d'une vanne de l'installation de projection de la Figure 1, la vanne étant dans un état passant, et
- la Figure 3 est une vue similaire à celle de la Figure 2, la vanne étant dans un état bloquant.

L'installation de projection 10 représentée sur la Figure 1 est destinée à la projection d'un produit de revêtement fluide 12, typiquement une peinture, sur une surface à revêtir (non représentée). A cet effet, l'installation de projection 10 comprend un applicateur 14 pour l'application du produit de revêtement 12 sur la surface à revêtir, une installation de pompage 16 pour le pompage du produit de revêtement 12, et une connexion fluidique 18 reliant fluidiquement l'installation de pompage 16 à l'applicateur 14 pour l'alimentation de l'applicateur 14 avec le produit de revêtement pompé par l'installation de pompage 16.

L'applicateur 14 est typiquement constitué par un pistolet de pulvérisation. Il comprend une entrée 19 d'alimentation en produit de revêtement, raccordée fluidiquement à la connexion fluidique 18.

L'installation de pompage 16 comprend un réservoir 20 contenant le produit de revêtement 12, une pompe pneumatique 22 pour pomper le produit de revêtement 12 contenu dans le réservoir 20, et un système 24 d'alimentation de la pompe pneumatique 22 en gaz comprimé. L'installation de pompage 16 comprend également une enceinte de confinement 25 dans laquelle sont disposés le réservoir 20 et la pompe 22.

Le réservoir 20 est typiquement constitué par un bidon.

La pompe pneumatique 22 comprend, de manière connue, une sonde 26 insérée dans le réservoir 20 et définissant un orifice 28 d'aspiration du produit de revêtement 12, un orifice 30 de refoulement du produit de revêtement 12, raccordé fluidiquement à la connexion fluidique 18, un moteur pneumatique (non représenté) tirant sa puissance de la détente d'un gaz comprimé et apte à entraîner le mouvement d'organes de pompage (non représentés) pour aspirer le produit de revêtement 12 à travers l'orifice d'aspiration 28 et le refouler vers l'orifice de refoulement 30, et, typiquement, un système (non représenté) de pilotage de l'inversion du déplacement du moteur pneumatique. La pompe pneumatique 22 comprend également un orifice d'alimentation 32 pour l'alimentation de la pompe 22 en gaz comprimé.

Le système de pilotage de l'inversion du déplacement du moteur pneumatique comprend par exemple un distributeur pour alimenter alternativement deux cavités du moteur en gaz comprimé de sorte à provoquer un mouvement de va-et-vient du moteur pneumatique, et des capteurs de fin de course pour détecter lorsque le moteur arrive en fin de déplacement et, en réaction, commander le distributeur pour qu'il change la cavité du moteur alimentée en gaz comprimé.

Le système d'alimentation 24 comprend une source 34 de gaz comprimé, une liaison fluidique 36 reliant fluidiquement la source 34 à l'orifice d'alimentation 32 de la pompe 22, et un système 38 de régulation de l'alimentation de la pompe 22 en gaz comprimé.

La source 34 est apte à fournir un gaz comprimé, par exemple de l'air comprimé. A cet effet, la source 34 est typiquement constituée par un compresseur, en particulier un compresseur à air.

Le système de régulation 38 comprend une vanne 40 montée sur la liaison fluidique 36, hors de l'enceinte 25, ladite vanne 40 étant permutable entre un état bloquant, dans laquelle elle empêche la circulation de gaz comprimé entre la source 34 et la pompe pneumatique 32, et un état passant, dans laquelle elle permet la circulation de gaz comprimé entre la source 34 et la pompe pneumatique 32. Le système de régulation 38 comprend également un système 42 de pilotage automatique de la vanne 40.

La liaison fluidique 36 comprend un tronçon amont 37 entre la source 34 et la vanne 40, et un tronçon aval 39 entre la vanne 40 et la pompe 22.

En référence à la Figure 2, la vanne 40 comprend un corps 44 définissant intérieurement un passage 46 pour le gaz comprimé, et un clapet 48 monté mobile relativement au corps 44 entre une position fermée, dans laquelle il obture le passage 46, et une position ouverte, dans laquelle il libère le passage 46, la position ouverte du clapet 48 correspondant à l'état passant de la vanne 40, et la position fermée du clapet 48 correspondant à l'état bloquant du passage 46. La vanne 40 comprend en outre un organe 50 de rappel du clapet 48 vers sa position fermée.

Le passage 46 est traversant et débouche à l'extérieur du corps 44 par un orifice amont 52 raccordé fluidiquement au tronçon amont 37 de la liaison fluidique 36, et par un orifice aval 54 raccordé fluidiquement au tronçon aval 39 de la liaison fluidique 36. Il présente un tronçon amont 56, débouchant à l'extérieur du corps 44 par l'orifice amont 52, et un tronçon aval 58, débouchant à l'extérieur du corps 44 par l'orifice aval 54.

Dans l'exemple représenté, le tronçon amont 56 comprend un premier canal 60 rectiligne, orienté suivant une direction transversale T, et un deuxième canal 62 rectiligne, orienté suivant une direction longitudinale L perpendiculaire à la direction transversale T. Le tronçon aval 58 comprend quant à lui un troisième canal 64 rectiligne, orienté suivant la direction transversale T, une cavité 66 disposée longitudinalement dans le prolongement du deuxième canal 62, de section transversale supérieure à celle du deuxième canal 62, et une liaison fluidique 68 entre le troisième canal 64 et la cavité 66. Le premier canal 60 débouche hors du corps 44 à travers l'orifice amont 52, et le troisième canal 64 débouche hors du corps 44 à travers l'orifice aval 54.

Le deuxième canal 62 débouche dans la cavité 66 et à l'extérieur du corps 44.

Le corps 44 définit également, à la jonction entre les tronçons amont 56 et aval 58, un siège 70 pour le clapet 48 en position fermée. Ce siège 70 est, dans l'exemple représenté, formé par un épaulement entourant l'orifice par lequel le deuxième canal 62 débouche dans la cavité 66.

Le clapet 48 est monté mobile en translation suivant la direction longitudinale L relativement au corps 44 entre ses positions ouverte et fermée. A cet effet, le clapet 48 est, dans l'exemple représenté, solidaire d'un arbre 72 engagé dans le deuxième canal 62, ledit arbre 72 comprenant un tronçon étroit 74, de section transversale inférieure à 90% de celle du deuxième canal 62, et un tronçon large 76, de section transversale sensiblement complémentaire à celle du deuxième canal 62 : l'arbre 72 forme ainsi avec le deuxième canal 62 un guide pour le guidage en translation du clapet 48 relativement au corps 44.

Le tronçon étroit 74 est en particulier interposé entre le clapet 48 et le tronçon large 76, le tronçon large 76 étant à une distance du clapet 48 supérieure à la distance du clapet 48 au premier canal 60 lorsque le clapet 48 est en position ouverte, comme visible sur la Figure 2. Ainsi, le premier canal 60 n'est pas obturé par le tronçon large 76 lorsque le clapet 48 est ouvert.

Un joint 78 est disposé autour du tronçon large 76, entre ledit tronçon large 76 et la paroi du deuxième canal 62. Cela évite que du gaz comprimé ne fuie hors du corps 44 par l'extrémité par laquelle le deuxième canal 62 débouche hors du corps 44.

Le clapet 48 comprend un joint annulaire 80. Ce joint annulaire 80 définit une face 82 d'appui du clapet 48 contre le siège 70 lorsque le clapet 48 est fermé.

Dans l'exemple représenté, le clapet 48 est logé à l'intérieur de la cavité 66.

L'organe de rappel 50 est, dans l'exemple représenté, formé par un ressort de compression logé dans la cavité 66, entre le clapet 48 et un fond 84 de la cavité 66.

Toujours en référence à la Figure 2, la vanne 40 comprend également une contreplaque 86 métallique disposée hors du corps 44 et mobile conjointement avec le clapet 48 de sorte à occuper une position proche du corps 44 lorsque le clapet 48 est fermé et une position à l'écart du corps 44 lorsque le clapet 48 est ouvert.

La contreplaque 86 est alignée longitudinalement avec le clapet 48, le clapet 48 étant interposé entre le siège 70 et ladite contreplaque 86.

La contreplaque 86 est en particulier solidaire en translation du clapet 48. A cet effet elle est, dans l'exemple représenté, venue de matière avec un arbre 87 monté, typiquement vissé, sur l'arbre 72, et s'étendant à travers une ouverture 88 débouchant dans le fond 84 de la cavité 66 et à l'extérieur du corps 44. En particulier, un joint 89 entoure ledit arbre 87 dans l'ouverture 88 et assure l'étanchéité entre la cavité 66 et l'extérieur du corps 44.

De retour à la Figure 1, le système de pilotage automatique 42 comprend un capteur 90 pour surveiller un paramètre, et un actionneur 92 (Figure 2) agissant sur la vanne 40 pour permuter automatiquement la vanne 40 de son état passant vers son état bloquant en fonction d'un signal produit par le capteur 90 et représentatif du paramètre surveillé.

Le capteur 90 comprend une première partie 94 disposée dans l'enceinte de confinement 25, et une deuxième partie 96 disposée hors de l'enceinte de confinement 25.

La première partie 94 est propre à occuper un premier état en temps normal, et un deuxième état lorsque le paramètre surveillé vérifie une condition prédéterminée, ledit deuxième état étant propre au cas dans lequel ladite condition prédéterminée est vérifiée.

Le paramètre surveillé est ici constitué par un état de la pompe 22. La condition prédéterminée est alors que l'état de la pompe 22 soit un état prédéterminé, typiquement constitué par un état emballé de la pompe 22.

En variante, le paramètre surveillé est constitué par :
- un niveau du produit de revêtement 12 contenu dans le réservoir 20, la condition prédéterminée étant que ce niveau soit inférieur à une valeur prédéterminée,
- un paramètre représentatif d'un niveau de fuite du produit de revêtement 12 au niveau du moteur de la pompe 22, notamment un paramètre représentatif d'un niveau de rendement de la pompe 22, comme par exemple un rapport entre le flux de produit 12 sortant de la pompe 22 et le flux de produit 12 entrant, la condition prédéterminée étant que ce rapport soit inférieur à une valeur prédéterminée, ou
- un paramètre représentatif d'un niveau de fuite pneumatique au niveau du moteur de la pompe 22, comme par exemple le débit d'air consommé par ladite pompe 22, la condition prédéterminée étant que ce débit soit inférieur à une valeur prédéterminée.

La deuxième partie 96 est propre à générer un signal électrique lorsque la première partie 94 est dans son deuxième état, et exclusivement lorsque ladite première partie 94 est dans son deuxième état. Ainsi, la deuxième partie 96 est propre à générer un signal électrique lorsque la condition prédéterminée est vérifiée, et exclusivement lorsqu'elle est vérifiée.

L'actionneur 92 est raccordé électriquement au capteur 90 de manière à recevoir ledit signal électrique lorsqu'il est généré. A cet effet, une liaison électrique 98 relie électriquement l'actionneur 92 au capteur 90.

En référence à la Figure 2, l'actionneur 92 est constitué d'une ventouse électromagnétique, en particulier une ventouse électromagnétique à aimant permanent, alignée longitudinalement avec la contreplaque 86, la contreplaque 86 étant interposée entre le clapet 48 et la ventouse, ladite ventouse étant disposée de sorte que, lorsque le clapet 48 est en position ouverte, la contreplaque 86 soit plaquée contre ladite ventouse et que, lorsque le clapet 48 est en position fermée, la contreplaque 86 soit à l'écart de ladite ventouse.

L'actionneur 92 présente ainsi, en l'absence de courant électrique, un état actif dans lequel il exerce sur la contreplaque 86 une force magnétique de sollicitation de la contreplaque 86 vers sa position plaquée contre l'actionneur 92 et, lorsqu'il est alimenté en courant électrique un état inactif dans lequel il n'exerce pas de telle force de sollicitation sur la contreplaque 86.

L'organe de rappel 50 et la force d'aimantation de l'actionneur 92 sont dimensionnés de sorte que, lorsque la contreplaque 86 est plaquée contre l'actionneur 92, la force de sollicitation exercée par l'actionneur 92 sur cette dernière soit supérieure à la force de rappel de l'organe de rappel 50. L'actionneur 92 est ainsi apte à retenir le clapet 48 dans sa position ouverte, la force de sollicitation formant, lorsque le clapet 48 est en position ouverte, une force de retenue du clapet 48 en position ouverte.

Par ailleurs, du fait de l'annulation de cette force de retenue lorsque l'actionneur 92 est alimenté en courant électrique, donc typiquement lorsqu'il reçoit le signal électrique généré par la deuxième partie 96 du capteur 90, l'annulation de cette force de retenue entraînant automatiquement le déplacement du clapet 48 vers sa position fermée sous l'effet de la seule force continuant à s'appliquer sur ledit clapet 48, à savoir la force de rappel de l'organe 50, l'actionneur 92 est adapté pour permuter automatiquement la vanne 40 de son état passant vers son état bloquant lorsqu'il reçoit le signal électrique généré par la deuxième partie 96 du capteur 90.

L'organe de rappel 50 et la force d'aimantation de l'actionneur 92 sont également dimensionnés de sorte que, lorsque le clapet 48 est fermé, la force de sollicitation exercée par l'actionneur 92 sur le contreplaque 86 soit inférieure à la force de rappel de l'organe de rappel 50. Ainsi, l'actionneur 92 n'est pas apte à déplacer le clapet 48 de sa position fermée vers sa position ouverte.

Afin de permettre le retour du clapet 48 en position ouverte, le système de régulation 38 comprend également, comme visible sur la Figure 2, un bouton 100 à actionnement manuel pour la permutation de la vanne 40 depuis son état bloquant vers son état passant. Ce bouton 100 est en particulier formé par un bouton poussoir aligné longitudinalement avec le clapet 48, le siège 70 étant interposé entre le clapet 48 et ledit bouton 100. Ainsi, une simple pression sur le bouton 100 provoque le déplacement du clapet 48 à l'écart du siège 70 et, de la sorte, permet de ramener le clapet 48 dans sa position ouverte.

Grâce à l'invention décrite ci-dessus, il est ainsi possible d'éviter tout risque d'emballement de la pompe 22, celle-ci n'étant plus alimentée en gaz comprimé dès qu'elle commence à s'emballer. Cet objectif est atteint tout d'abord de manière économique, le système de régulation 38 étant de conception simple, mais également de manière fiable, puisque la permutation de la vanne 40 dans son état bloquant se fait sans risque de blocage.

Par ailleurs, l'invention permet un rétro-équipement facile et économique d'installation déjà existantes, puisqu'il suffit de leur installer le système de régulation 38.

## Revendications

1. Installation de pompage (16) comprenant une pompe pneumatique (22) pour pomper un fluide (12) et un système (24) d'alimentation de la pompe pneumatique (22) en gaz comprimé, le système d'alimentation (24) comprenant une source (34) de gaz comprimé et une liaison fluidique (36) reliant fluidiquement la source (34) à la pompe pneumatique (22), l'installation de pompage (16) comprenant également un système (38) de régulation de l'alimentation de la pompe pneumatique (22) en gaz comprimé, ledit système de régulation (38) comprenant :
- une vanne (40) montée sur la liaison fluidique (36) et permutable entre un état bloquant, dans laquelle la vanne (40) empêche la circulation de gaz comprimé entre la source (34) et la pompe pneumatique (22), et un état passant, dans laquelle la vanne (40) permet la circulation de gaz comprimé entre la source (34) et la pompe pneumatique (22), la vanne (40) comprenant un corps (44) définissant intérieurement un passage (46) pour le gaz comprimé, un clapet (48) monté mobile relativement au corps (44) entre une position fermée, dans laquelle il obture le passage (46), et une position ouverte, dans laquelle il libère le passage (46), et un organe (50) de rappel du clapet (48) vers sa position fermée, et
- un système (42) de pilotage automatique de la vanne (40), ledit système de pilotage automatique (42) comprenant un capteur (90) de surveillance d'un paramètre et un actionneur (92) agissant sur la vanne (40) pour permuter automatiquement la vanne (40) de son état passant vers son état bloquant en fonction d'un signal produit par le capteur (90) et représentatif du paramètre surveillé, l'actionneur (92) étant propre à retenir le clapet (48) dans sa position ouverte, l'actionneur (92) présentant un état actif dans lequel il exerce sur le clapet (48) ouvert une force de retenue du clapet (48) dans sa position ouverte, et un état inactif dans lequel l'actionneur (92) n'exerce pas de force de retenue sur le clapet (48) ouvert, **caractérisée en ce que** l'actionneur (92) est apte à être dans son état actif lorsqu'il n'est pas alimenté en courant électrique, et dans son état inactif lorsqu'il est alimenté en courant électrique.

2. Installation de pompage (16) selon la revendication 1, dans laquelle le paramètre surveillé est constitué par un état de la pompe pneumatique (22).

3. Installation de pompage (16) selon la revendication 2, dans laquelle le capteur (90) est propre à générer un signal électrique prédéterminé lorsqu'il détecte au moins un état prédéterminé de la pompe pneumatique (22), et l'actionneur (92) est raccordé électriquement au capteur (90) de manière à recevoir ce signal électrique lorsqu'il est généré, l'actionneur (92) étant en outre adapté pour permuter la vanne (40) de son état passant vers son état bloquant lorsqu'il reçoit ce signal électrique.

4. Installation de pompage (16) selon la revendication 3, dans laquelle l'état prédéterminé comprend un état emballé de la pompe pneumatique (22).

5. Installation de pompage (16) selon l'une quelconque des revendications précédentes, dans laquelle l'actionneur (92) comprend une ventouse électromagnétique, en particulier une ventouse électromagnétique à aimant permanent.

6. Installation de pompage (16) selon la revendication 5, dans laquelle la vanne (40) comprend une contreplaque (86) métallique mobile conjointement avec le clapet (48) de sorte à être plaquée contre la ventouse électromagnétique lorsque le clapet (48) est ouvert, et à être à l'écart de la ventouse électromagnétique lorsque le clapet (48) est fermé, la ventouse électromagnétique étant apte à exercer sur la contreplaque (86) lorsque l'actionneur (92) est dans son état actif une force de sollicitation de la contreplaque (86) vers sa position plaquée, ladite force de sollicitation étant supérieure à la force de rappel lorsque le clapet (48) est ouvert et étant inférieure à la force de rappel lorsque le clapet (48) est fermé.

7. Installation de pompage (16) selon l'une quelconque des revendications précédentes, dans laquelle le clapet (48) est monté mobile relativement au corps (44) en translation selon une direction longitudinale (L) entre ses positions ouverte et fermée.

8. Installation de pompage (16) selon l'une quelconque des revendications précédentes, dans laquelle le système de régulation (38) comprend un bouton (100) à actionnement manuel, en particulier un bouton poussoir, pour la permutation de la vanne (40) depuis son état bloquant dans son état passant.

9. Installation de pompage (16) selon l'une quelconque des revendications précédentes, comprenant une enceinte de confinement (25) dans laquelle la pompe pneumatique (22) est installée, la vanne (40) étant disposée hors de ladite enceinte de confinement (25).

10. Installation de pompage (16) selon l'une quelconque des revendications précédentes, comprenant un réservoir (20), en particulier un bidon, contenant le fluide (12), la pompe pneumatique (22) étant apte à pomper le fluide (12) contenu dans ledit réservoir (20).

11. Installation (10) de projection d'un produit de revêtement sur une surface à revêtir, comprenant un applicateur (14) pour la projection du produit de revêtement sur la surface à revêtir, et une installation de pompage (16) selon l'une quelconque des revendications précédentes pour le pompage du produit de revêtement et l'alimentation de l'applicateur (14) avec ledit produit de revêtement.

## Patentansprüche

1. Pumpeneinrichtung (16) mit einer pneumatischen Pumpe (22) zum Pumpen eines Fluid (12) und einem System (24) zur Versorgung der pneumatischen Pumpe (22) mit komprimiertem Gas, wobei das System zur Versorgung (24) aufweist eine Quelle (34) von komprimiertem Gas und eine Fluidverbindung (36), die die Quelle (34) mit der pneumatischen Pumpe (22) fluidverbindet, wobei die Pumpeneinrichtung (16) auch aufweist ein System (38) zur Regulierung der Versorgung der pneumatischen Pumpe (22) mit komprimiertem Gas, wobei das System zur Regulierung (38) aufweist:
- ein Ventil (40), das an der Fluidverbindung (36) montiert ist und umschaltbar ist zwischen einem Blockierungszustand, in welchem das Ventil (40) die Zirkulation von komprimiertem Gas zwischen der Quelle (34) und der pneumatischen Pumpe (22) verhindert, und einem Durchlasszustand, in welchem das Ventil (40) die Zirkulation von komprimiertem Gas zwischen der Quelle (34) und der pneumatischen Pumpe (22) erlaubt, wobei das Ventil (40) aufweist einen Körper (44), der innen eine Passage (46) für das komprimierte Gas definiert, einen Ventilschieber (48), der relativ zu dem Körper (44) bewegbar ist zwischen einer Geschlossen-Position, in welcher er die Passage (46) versperrt, und einer Offen-Position, in welcher er die Passage (46) freigibt, und ein Organ (50) zur Rückstellung des Ventilschiebers (48) in dessen Geschlossen-Position, und
- ein System (42) zur automatischen Steuerung des Ventils (40), wobei das System zur automatischen Steuerung (42) aufweist einen Sensor (90) zur Überwachung eines Parameters und einen Aktuator (92), der auf das Ventil (40) einwirkt zum automatischen Umschalten des Ventils (40) von dessen Durchlasszustand zu dessen Blockierungszustand hin in Abhängigkeit von einem Signal, das von dem Sensor (90) erzeugt wird und für den überwachten Parameter repräsentativ ist, wobei der Aktuator (92) imstande ist, den Ventilschieber (48) in dessen Offen-Position rückzuhalten, wobei der Aktuator (92) einen Aktivzustand, in welchem er auf den offenen Ventilschieber (48) eine Kraft zum Rückhalten des Ventilschiebers (48) in dessen Offen-Position ausübt, und einen Inaktivzustand hat, in welchem der Aktuator (92) keine Rückhalte-Kraft auf den offenen Ventilschieber (48) ausübt, **dadurch gekennzeichnet, dass** der Aktuator (92) imstande ist, in seinem Aktivzustand zu sein, wenn er nicht mit elektrischem Strom versorgt wird, und in seinem Inaktivzustand zu sein, wenn er mit elektrischem Strom versorgt wird.

2. Pumpeneinrichtung (16) gemäß Anspruch 1, wobei der überwachte Parameter gebildet ist von einem Zustand der pneumatischen Pumpe (22).

3. Pumpeneinrichtung (16) gemäß Anspruch 2, wobei der Sensor (90) imstande ist, ein vorbestimmtes elektrisches Signal zu erzeugen, wenn er wenigstens einen vorbestimmten Zustand der pneumatischen Pumpe (22) erfasst, wobei der Aktuator (92) elektrisch mit dem Sensor (90) verbunden ist, um dieses elektrischen Signal zu empfangen, wenn es erzeugt wird, wobei der Aktuator (92) ferner angepasst ist zum Umschalten des Ventils (40) von dessen Durchgangszustand aus zu dessen Blockierungszustand hin, wenn er dieses elektrische Signal empfängt.

4. Pumpeneinrichtung (16) gemäß Anspruch 3, wobei der vorbestimmte Zustand aufweist einen Durchdrehzustand der pneumatischen Pumpe (22).

5. Pumpeneinrichtung (16) gemäß irgendeinem der vorhergehenden Ansprüche, wobei der Aktuator (92) aufweist eine elektromagnetische Anziehungsvorrichtung, insbesondere eine elektromagnetische Anziehungsvorrichtung mit Permanentmagnet.

6. Pumpeneinrichtung (16) gemäß Anspruch 5, wobei das Ventil (40) eine metallische Gegenplatte (86) aufweist, die mit dem Ventilschieber (48) mitbewegbar ist, um gegen die elektromagnetische Anziehungsvorrichtung angeschlagen zu sein, wenn der Ventilschieber (48) offen ist, und um im Abstand von der elektromagnetischen Anziehungsvorrichtung zu sein, wenn der Ventilschieber (48) geschlossen ist, wobei die elektromagnetische Anziehungsvorrichtung imstande ist, auf die Gegenplatte (86), wenn der Aktuator (92) in seinem Aktivzustand ist, eine Kraft zur Belastung der Gegenplatte (86) zu deren angeschlagen-Position hin auszuüben, wobei die Belastungs-Kraft größer ist als die Rückstellungs-Kraft, wenn der Ventilschieber (48) offen ist, und kleiner ist als die Rückstellungs-Kraft, wenn der Ventilschieber (48) geschlossen ist.

7. Pumpeneinrichtung (16) gemäß irgendeinem der vorhergehenden Ansprüche, wobei der Ventilschieber (48) entlang einer Längsrichtung (L) relativ zu dem Körper (44) translationsbewegbar ist zwischen seiner Offen-Position und seiner Geschlossen-Position.

8. Pumpeneinrichtung (16) gemäß irgendeinem der vorhergehenden Ansprüche, wobei das System zur Regulierung (38) aufweist einen Knopf (100) zur manuellen Betätigung, insbesondere einen Drückknopf, für die Umschaltung des Ventils (40) von dessen Blockierungszustand aus in dessen Durchgangszustand.

9. Pumpeneinrichtung (16) gemäß irgendeinem der vorhergehenden Ansprüche, aufweisend einen abgeschlossenen Raum (25), in welchem die pneumatische Pumpe (22) installiert ist, wobei das Ventil (40) außerhalb des abgeschlossenen Raums (25) angeordnet ist.

10. Pumpeneinrichtung (16) gemäß irgendeinem der vorhergehenden Ansprüche, aufweisend ein Reservoir (20), insbesondere einen Kanister, enthaltend das Fluid (12), wobei die pneumatische Pumpe (22) imstande ist, das Fluid (12), das in dem Reservoir (20) enthalten ist, zu pumpen.

11. Einrichtung (10) zum Spritzen eines Beschichtungsprodukts auf eine zu beschichtende Fläche, aufweisend einen Applikator (14) für das Spritzen des Beschichtungsprodukts auf die zu beschichtende Fläche und eine Pumpeneinrichtung (16) gemäß irgendeinem der vorhergehenden Ansprüche für das Pumpen des Beschichtungsprodukts und das Versorgen des Applikators (14) mit dem Beschichtungsprodukt.

## Claims

1. Pumping installation (16) comprising a pneumatic pump (22) for pumping a fluid (12) and a supply system (24) for supplying the pneumatic pump (22) with compressed gas, the supply system (24) comprising a source (34) of compressed gas and a fluidic connection (36) that fluidly connects the source (34) to the pneumatic pump (22), the pumping installation (16) also comprising a control system (38) for controlling the supply of compressed gas to the pneumatic pump (22), said control system (38) comprising:
- a valve (40) mounted on the fluidic connection (36) and switchable between a blocking state, in which the valve (40) prevents the flow of compressed gas between the source (34) and the pneumatic pump (22), and a passing state, in which the valve (40) allows the flow of compressed gas between the source (34) and the pneumatic pump (22), the valve (40) comprising a body (44) internally defining a passage (46) for the compressed gas, a valve (48) mounted to move relative to the body (44) between a closed position, in which it closes the passage (46), and an open position, in which it releases the passage (46), and a member (50) for restoring the valve (48) to its closed position, and
- an automatic control system (42) for automatic control of the valve (40), said automatic control system (42) comprises a sensor (90) for monitoring a parameter, and an actuator (92) acting on the valve (40) to automatically switch the valve (40) from its passing state to its blocking state as a function of a signal produced by the sensor (90) and representative of the parameter being monitored, the actuator (92) being designed to retain the valve (48) in its open position, the actuator (92) having an active state in which it exerts on the open valve (48) a force retaining the valve (48) in its open position and an inactive state in which the actuator (92) does not exert a retaining force on the open valve (48),
**characterized in that** the actuator (92) is designed to be in its active state when it is not supplied with electric current, and in its inactive state when is supplied with electric current.

2. Pumping installation (16) according to claim 1, wherein the monitored parameter is a state of the pneumatic pump (22).

3. Pumping installation (16) according to claim 2, wherein the sensor (90) is designed to generate a predetermined electrical signal when it detects at least one predetermined state of the pneumatic pump (22), and the actuator (92) is electrically connected to the sensor (90) to receive this electrical signal when it is generated, the actuator (92) being further designed to switch the valve (40) from its passing state to its blocking state when it receives this electrical signal.

4. Pumping installation (16) according to claim 3, wherein the predetermined state comprises a runaway state of the pneumatic pump (22).

5. Pumping installation (16) according to any one of the preceding claims, wherein the actuator (92) comprises an electromagnetic lock, in particular a permanent magnet electromagnetic lock.

6. Pumping installation (16) according to claim 5, wherein the valve (40) comprises a metal counterplate (86) that is movable together with the valve (48) in order to be pressed against the electromagnetic lock when the valve (48) is open, and to be away from the electromagnetic lock when the valve (48) is closed, the electromagnetic plunger being able to exert on the counterplate (86), when the actuator (92) is in its active state, a biasing force of the counterplate (86) towards its pressed position, said biasing force being greater than the restoring force when the valve (48) is open, and is less than the restoring force when the valve (48) is closed.

7. Pumping installation (16) according to any one of the preceding claims, wherein the valve (48) is mounted to move in translation relative to the body (44) in a longitudinal direction (L) between its open and closed positions.

8. Pumping installation (16) according to any one of the preceding claims, wherein the control system (38) comprises a manually operated button (100), in particular a push button, for switching the valve (40) from its blocking state in its passing state.

9. Pumping installation (16) according to any one of the preceding claims, comprising a containment enclosure (25) in which the pneumatic pump (22) is installed, the valve (40) being arranged outside the confinement enclosure (25).

10. Pumping installation (16) according to any one of the preceding claims, comprising a reservoir (20), in particular a can, containing the fluid (12), the pneumatic pump (22) being able to pump the fluid (12) contained in the reservoir (20).

11. Installation (10) for spraying a coating product onto a surface to be coated, comprising an applicator (14) for spraying the coating product onto the surface to be coated, and a pumping installation (16) according to the invention according to any one of the preceding claims for pumping the coating product and supplying the applicator (14) with the coating product.
